# FASCICULE DE BREVET EUROPEEN

(11) **EP 0 156 676 B1**
(45) Date de publication et mention de la délivrance du brevet: **19.07.1989**
(21) Numéro de dépôt: 85400299.5
(22) Date de dépôt: 19.02.1985
(51) Int. Cl.: C10J 3/57, C10J 3/86

(54) **Installation de gazéification de charbon**
Vorrichtung zum Vergasen von Kohle
Apparatus for the gasification of coal

(30) Priorité: 23.02.1984 FR 8402770
(43) Date de publication de la demande: 02.10.1985
(73) Titulaire: SOLLAC, 92800 Puteaux (FR)
(72) Inventeur: Cordier, Jean, F-59880 Saint-Saulve (FR); Lemaire, Marcel, F-91190 Gif-sur-Yvette (FR)
(74) Mandataire: Bressand, Georges

(56) Documents cités:
- DE-A- 2 521 080
- DE-B- 1 287 724
- FR-A- 2 286 873
- FR-A- 2 299 395
- GB-A- 2 123 435
- Ullmanns Encyklopädie der technische Chemie, 4. Auflage, Band 2, 1972, Verfahrenstechnik I, (Grundoperationen) Seite 236
- Lexikon der Energietechnik und Kraftmaschinen, Band 6, A-K. Deutsche Verlags-Anstalt Stuttgart,1965, Seiten 429 und 430
- Ullmanns Encyklopädie der technischen Chemie, 4. Auflage, 1977, Band 14, Keramische Farben bis Kork, Seiten 381 und 382

## Description

La présente invention est relative à une installation de gazéification de charbon et plus particulièrement utilisant une technique de gazéification sur bain de métal liquide.

La technique de gazéification du charbon sur bain de fonte liquide est déjà connue et permet de produire un gaz riche en CO et H₂ avec de faibles teneurs en C0₂. Le gaz renferme cependant des teneurs en S résiduelles qu'il convient de limiter au maximum pour les différentes applications envisagées et en particulier pour l'utilisation du gaz comme matière première de synthèse chimique, notamment pour la fabrication de méthanol et de l'ammoniac.

La présente invention vise à fournir une intalla- tion de production de gaz de synthèse de haute qualité, avec un bon rendement d'utilisation du charbon.

Elle a ainsi pour objet une installation de gazéification de combustible solide pulvérisé, du type comprenant un réacteur de gazéification à bain de métal liquide, muni d'au moins une lance pour y introduire le combustible solide pulvérisé et un gaz carburant, et d'un orifice d'évacuation des gaz produits, caractérisée en ce qu'elle comprend, disposés en série à partir de l'orifice de sortie du réacteur et parcourus, en série, par les gaz sortant du réacteur : une cheminée formant chaudière, un surchauffeur de vapeur alimenté à partir de ladite chaudière, un dépoussié- . reur, des moyens pour injecter dans les gaz issus du réacteur, en un point situé entre la sortie de surchauffeur et l'entrée du dépoussiéreur de la vapeur de zinc ou de ses oxydes, sous forme d'aérosols, un échangeur thermique destiné à réchauffer un fluide de séchage, une tour de conditionnement, les organes précédents étant reliés entre eux de façon à déterminer un cycle thermique de refroidissement optimal pour une désulfuration poussée du gaz combustible produit, un dispositif de filtrage et un dispositif de stockage du gaz, la vapeur fournie par le surchauffeur et le fluide de séchage sortant du réchauffeur étant utilisés, dans l'installation, notamment pour la préparation et l'alimentation du combustible et du comburant fournis au réacteur.

L'invention sera décrite ci-après à l'aide du dessin annexé qui en représente seulement un mode de réalisation.

La Figure unique est une représentation schématique de l'installation de gazéification selon la présente invention.

Cette installation comprend un réacteur 1 de gazéification de charbon faisant l'objet d'une autre demande de brevet déposée ce jour. Ce réacteur 1 représenté schématiquement en coupe est du type à bain (2) de fonte liquide, ce bain étant surmonté d'une couche de laitier (3). Le charbon pulvérisé est injecté avec un fondant contenant de la chaux et des additifs désulfurants dans le bain de fonte au moyen d'une lance (4) à partir d'un conduit (5). Cette même lance (4), grâce à une structure à enveloppes multiples refroidies (non représentée) sert également à l'injection d'oxygène additionné de vapeur qui est alimenté par un conduit (6). Le réacteur (1) est également muni à sa partie supérieure d'une conduite (7) d'introduction d'éléments d'addition en roches.

Le réacteur (1) est du type non basculant, mais translatable et de grandes dimensions. En effet, grâce à des glissières sur lesquelles le réacteur est monté, on peut substituer un réacteur neuf à un réacteur usagé en réduisant ainsi au minimum l'arrêt de l'installation de gazéification pour réfection du réacteur. Le réacteur (1) est également muni de moyens de vidange permettant de renouveler le métal qui aurait été pollué par des métaux d'alliage non volatils, soit pour le vidanger avant translation.

Les gaz produits dans le réacteur (1) sont évacués par un orifice (8) débouchant dans une cheminée (9) de refroidissement des gaz décrite ci-après suivant le sens d'écoulement des gaz. Cette cheminée (9) comprend tout d'abord une chaudière (9 A) à haute pression à rayonnement direct de forme conique formant hotte, coiffant l'orifice (8), puis un conduit ascendant (10 A) et un conduit descendant (10 B), à double enveloppe qui relient la chaudière (9 A) à un surchauffeur à vapeur (11). Les gaz issus du réacteur (1) traversent donc la cheminée (9) constituée des trois tronçons définis ci-dessus dans laquelle ils sont refroidis avant de pénétrer dans le surchauffeur à vapeur. Les tronçons (10 A) et (10 B) de la cheminée fonctionnent également comme une chaudière grâce à une circulation d'eau dans la double enveloppe. L'eau circulant dans la chaudière (9 A) et les doubles enveloppes des conduits (10 A) et (10 B), est envoyée dans un ballon séparateur classique non représenté.

Après avoir traversé le surchauffeur (11), les gaz combustibles sont envoyés par une conduite (12) dans un (ou des) cyclone(s) dépoussiéreur(s) (13). Les gaz dépoussiérés issus du (des) cyclone(s) (13) traversent un échangeur thermique (14), puis sont envoyés par une conduite (15) dans une tour de conditionnement (16) dans laquelle on injecte un brouillard d'eau. Dans cette tour de conditionnement, les gaz sont humidifiés et refroidis à co-courant avec un brouillard d'eau descendant et extraits à la base de la tour pour être envoyés dans un électrofiltre sec (17) par une conduite (18). Les poussières récupérées dans le cyclone (13), la tour de conditionnement (16) et l'électrofiltre sec (17) sont stockées dans une trémie d'évacuation (19). Les gaz combustibles épurés issus de l'électrofiltre (17) sont envoyés, après saturation par pulvérisation d'eau non représentée dans une gaine disposée en sortie de l'électrofiltre, dans un gazomètre (20) via une vanne trois voies (21) qui assure la possibilité d'envoi rapide des gaz vers une torchère (22).

Les gaz combustibles stockés dans le gazomètre (20), du type humide, peuvent ensuite subir un traitement complémentaire qui consiste en une épuration supplémentaire des gaz dans un électrofiltre humide (23), puis en une compression dans un compresseur (24) et éventuellement en un traitement final de désulfuration complète (25).

La vapeur séparée dans le ballon séparateur non représenté, est envoyée par une conduite (26) dans le surchauffeur (11) d'où elle est extraite par une conduite (27). La vapeur issue de cette conduite (27) est envoyée d'une part par une conduite (28), vers un compresseur (non représenté) de la centrale à l'oxygène (29) dont elle assure l'entraînement, et d'autre part, par une conduite (30) vers la conduite (5) où elle sert de fluide de transport pour le charbon pulvérisé alimentant la lance (4). La centrale à oxygène (29) alimente la lance en oxygène par la conduite (6) et fournit, par ailleurs, de l'azote utilisé comme fluide de séchage qui est envoyé par une conduite (32) dans un broyeur-sécheur à charbon (33).

Ce broyeur-sécheur est alimenté en charbon à pulvériser par une trémie (34) elle-même alimentée à partir du stock homogénéisé de charbon brut (35). Le charbon pulvérisé sec issu du broyeur-sécheur (33) est envoyé dans les trémies de stockage intermédiaire (36) via un cyclone (37).

De la chaux en poudre est également stockée dans une trémie (38), ainsi que des éléments d'addition tels que du minerai de Mn, de la dolomie, et éventuellement des poussières de four contenant du zinc dans une trémie (39). Les trémies (36), (38), (39) constituent une batterie d'alimentation d'un mélangeur (40) qui alimente lui-même des silos intermédiaires (41) de pesée et réglage du débit de charbon pulvérisé qui est envoyé dans la conduite (5).

Une batterie (48) de trémies contenant divers éléments d'addition en roches, fondant et ferrailles provenant d'un stock correspondant (49), alimente des silos de pesée (44) qui débouchent dans la conduite (7) d'alimentation en éléments d'addition en roches.

Le laitier de la couche (3) surmontant le bain de fonte (2) est granulé dans un granulateur (45) et stocké en (46) ou évacué en (47) vers son utilisation finale, par exemple comme clinker de cimenterie.

Une des caractéristiques déterminantes de la présente invention réside dans la conception des divers organes permettant d'obtenir un cycle thermique approprié de refroidissement des gaz combustibles produits dans le réacteur (1) par gazéification du charbon.

En effet, pour obtenir une désulfuration convenable des gaz produits dans le réacteur (1), il convient de maintenir les gaz à des niveaux de température et pendant des temps de séjour déterminés.

La désulfuration est réalisée au cours du refroidissement des gaz dans la cheminée (9) et jusque dans l'échangeur thermique (14), avant l'élimination par coalescence des aérosols de sulfutres et oxysulfures métalliques dans le tour de conditionnement (16).

La désulfuration est réalisée par action sur le gaz produit notamment par gazéification de charbon, de vapeurs sous forme d'aérosols de fer et/ou de manganèse et/ou zinc et/ou de leurs oxydes suivant un procédé décrit dans une autre demande déposée ce jour par la demanderesse.

Cette désulfuration sous l'effet des vapeurs de fer, issues du bain de fonte ainsi qu'éventuellement de vapeurs de manganèse introduit sous forme d'éléments d'addition par la lance (4) ou la conduite (7), a lieu tout au long de l'évolution du profil de température entre le volume interne libre du réacteur (1) et la tour de conditionnement (16) du gaz.

Une désulfuration complémentaire poussée au zinc peut être réalisée par injection de vapeurs de Zn sous forme d'aérosols dans le gaz produit, en un point situé de préférence de la sortie du surchauffeur (11) au cyclone (13). Les dispositifs d'injection de vapeur de Zn sous forme d'aérosols ont été schématiquement représentés par la référence 70 sur la figure unique.

A titre d'exemple non limitatif, les gaz issus du réacteur quittent ce dernier à une température de 1 500°C environ, sont tout d'abord refroidis jusqu'à 1 450 °C environ à la sortie de la chaudière (9 A), puis jusqu'à 730-750 °C environ à l'entrée du surchauffeur (11). Dans ce surchauffeur, la vapeur issue du ballon séparateur est surchauffée à 400 °C environ et évacuée par la conduite (27).

A la sortie du surchauffeur (11), les gaz sont ramenés à la température de 620 °C environ, puis refroidis jusqu'è 600 °C environ, à la sortie du (ou des) cyclone(s) (13). Les gaz sortent de l'échangeur (14) à la température de 380 °C environ après avoir porté le fluide de séchage (qui est de l'azote) prélevé par la conduite (32) à une température de 355 °C à 360 °C environ.

Les gaz sont ensuite traités dans la tour de conditionnement (16) par un brouillard d'eau et extraits à la base de cette dernière à 150 °C environ, puis envoyés à cette température dans l'électrofiltre sec (17), à la sortie duquel ils sont refroidis à 55 °C environ par saturation à l'eau avant l'envoi dans le gazomètre (20).

Les temps de séjour des gaz produits dans le réacteur (1) dans les divers éléments constituant le circuit de refroidissement en vue de leur désulfuration sont les suivants, à titre d'indication non limitative :
1 1/2 seconde à haute température (> 1 200 °C) dans le réacteur, la chaudière (9 A) formant la hotte et le premier conduit (10 A) où se produit la désulfuration par les vapeurs de Mn ;
1/2 seconde à moyenne température (> 750 °C) dans le deuxième conduit (10 B) où se produisent les désulfurations par les vapeurs de fer (en l'absence de Mn) ;
2 secondes à basse température (600 < t < 750 °C) dans le surchauffeur (11) et dans la (ou les) cyclone(s) (13) où se développe la désulfuration poussée au Mn et éventuellement au Zn (lorsque le Zn est introduit en aval du surchauffeur (11);
1 1/2 seconde à très basse température (350 < t < 600 °C) dans l'échangeur à azote (14) où la désulfuration finale au zinc permet d'obtenir un gaz relativement sec à très basse teneur en soufre, avant la tour de conditionnement où le gaz est humidifié, pendant 7 secondes environ, entre 350 et 150°C où se parachèvent la désulfuration et la coalescence des aérosols de sulfures et d'oxysulfures métalliques.

## Revendications

1. Installation de gazéification de combustible solide pulvérisé, du type comprenant un réacteur (1) de gazéification à bain de métal liquide, muni d'au moins une lance (4) pour y introduire le combustible solide pulvérisé et un gaz carburant, et d'un orifice (8) d'évacuation des gaz produits, caractérisée en ce qu'elle comprend, disposés en série à partir de l'orifice (8) de sortie du réacteur et parcourus, en série, par les gaz sortant du réacteur : une cheminée (9) formant chaudière, un surchauffeur de vapeur (11) alimenté à partir de ladite chaudière, un dépoussiéreur (13), des moyens (70) pour injecter dans les gaz issus du réacteur, en un point situé entre la sortie de surchauffeur (11) et l'entrée du dépoussiéreur (13) de la vapeur de zinc ou de ses oxydes, sous forme d'aérosols, un échangeur thermique (14) destiné à réchauffer un fluide de séchage, une tour de conditionnement (16), les organes précédents (9, 11, 13, 14, 16) étant reliés entre eux de façon à déterminer un cycle thermique de refroidissement optimal pour une désulfuration poussée du gaz combustible produit, un dispositif de filtrage (17) et un dispositif (20) de stockage du gaz, la vapeur fournie par le surchauffeur (11) et le fluide de séchage sortant du réchauffeur (14) étant utilisés, dans l'installation, notamment pour la préparation et l'alimentation du combustible et du comburant fournis au réacteur (1).

2. Installation selon la revendication 1, caractérisée en ce que la cheminée (9) comprend dans le sens d'écoulement des gaz, une chaudière (9 A) à radiation directe de forme tronconique formant hotte, un conduit ascendant (10 A) à double enveloppe et un conduit descendant (10 B) à double enveloppe.

3. Installation selon la revendication 2, caractérisée en ce que les conduits (10 A, 10 B) à double enveloppe constituent également au moins une chaudière servant à alimenter le surchauffeur (11).

4. Installation selon l'une des revendications 1 à 3, caractérisée en ce que le gaz combustible produit est prélevé à 1 500 °C environ dans le réacteur (1) et refroidi à la température de 1 450 °C environ à la sortie de la chaudière (9 A).

5. Installation selon l'une quelconque des revendications 2 à 4, caractérisée en ce que le gaz combustible est refroidi jusqu'à la température de 730 à 750 °C environ dans les conduits (10 A et 10 B) à double enveloppe.

6. Installation selon l'une quelconque des revendications précédentes, caractérisée en ce que le gaz combustible est refroidi jusqu'à la température de 620 °C environ dans le surchauffeur (11) alors que la vapeur est surchauffée à une température de 400 °C environ.

7. Installation selon l'une quelconque des revendications précédentes, caractérisée en ce que le gaz combustible est refroidi jusqu'à la température de 600 °C environ dans le dépoussiéreur (13).

8. Installation selon l'une quelconque des revendications précédentes, caractérisé en ce que le gaz combustible est refroidi à la température de 380°C environ dans l'échangeur (14) alors que le fluide de séchage est porté à la température de 355 à 360 °C environ.

9. Installation selon l'une quelconque des revendications précédentes, caractérisée en ce que le gaz combustible est traité dans la tour de conditionnement (16) à une température comprise entre environ 350 et 150 °C qui est la température de prélèvement à la base de la tour.

10. Installation selon l'une quelconque des revendications précédentes, caractérisée en ce que le gaz combustible est traité dans le dispositif de filtrage qui est de préférence un électrofiltre sec, à la température de 150 °C environ et refroidi à la sortie de ce dernier à 55 °C environ avant d'être stocké.

11. Installation suivant l'une quelconque des revendications précédentes, caractérisée en ce qu'une vanne à trois voies (21) est disposée entre les dispositifs de filtrage (17) et de stockage (20).

12. Installation suivant l'une quelconque des revendications précédentes, caractérisée en ce que le fluide de séchage (32) réchauffé dans l'échangeur (14) est admis dans un broyeur-sécheur (33) qui pulvérise le combustible brut destiné à l'alimentation de la lance (4), une fraction (30) de la vapeur issue du surchauffeur étant utilisée pour le transport du combustible pulvérisé, la fraction complémentaire de vapeur (28) issue du surchauffeur (11) entraînant au moins un compresseur d'une centrale (29) qui, d'une part alimente la lance (4) en oxygène comburant (6) destiné à la gazéification du charbon et, d'autre part, alimente l'échangeur thermique (14) en azote (31) utilisé comme fluide de séchage.

## Claims

1. Installation for the gasification of pulverized solid fuel of the type comprising a gasification reactor (1) containing a molten metal bath, provided with at least one nozzle (4) for introducing into it the pulverized solid fuel and a fuel gas, as well as an outlet orifice (8) for the gases produced, characterized in that it comprises, in series, from the reactor outlet orifice (8) and traversed in series by the gases passing out of the reactor : a flue (9) forming the boiler, a vapour superheater (11) supplied from said boiler, a dust remover (13), means (70) for injecting vapour of zinc or its oxides, in the form of aerosols, into the gases from the reactor at a point located between the outlet of superheater (11) and the inlet of the dust remover (13), a heat exchanger (14) for heating a drying fluid, a conditioning tower (16), the aforementioned members (9, 11, 13, 14, 16) being interconnected so as to define an optimum cooling thermal cycle for a strong desulphurization of the fuel gas produced, a filtering device (17) and a gas storage device (20), the vapour supplied by the superheater (11) and the drying fluid leaving . heater (14) being used, in the installation, particularly for the preparation and supply of the fuel and fuel gas fed to the reactor (1).

2. Installation according to claim 1, characterized in that the flue (9) comprises, in the gas flow direction, a direct radiation, truncated cone- shaped boiler (9 A) forming a hood, a double jacket rising conduit (10 A) and a double jacket falling conduit (10 B).

3. Installation according to claim 2, characterized in that the double jacket conduits (10 A, 10 B) also constitute at least one boiler for supplying superheater (11).

4. Installation according to any one of the claims 1 to 3, characterized in that the fuel gas produced is removed at approximately 1 500 °C from reactor (1) and cooled to a temperature of approximately 1 450 °C on leaving boiler (9 A).

5. Installation according to any one of the claims 2 to 4, characterized in that the fuel gas is cooled to a temperature of approximately 730 to 750 °C in the double jacket conduits (10 A, 10 B).

6. Installation according to any one of the preceding claims, characterized in that the fuel gas is cooled to approximately 620 °C in the super heater (11), whilst the vapour is superheated to approximately 400 °C.

7. Installation according to any one of the preceding claims, characterized in that the fuel gas is cooled to approximately 600 °C in dust remover (13).

8. Installation according to any one of the preceding claims, characterized in that the fuel gas is cooled to approximately 380°C in exchanger (14), whilst the drying fluid is heated to a temperature of approximately 355 to 360 °C.

9. Installation according to any one of the preceding claims, characterized in that the fuel gas is treated in the conditioning tower (16) at a temperature between approximately 350 and 150 °C, which is the removal temperature at the bottom of the tower.

10. Installation according to any one of the preceding claims, characterized in that the fuel gas is treated in the filtering device, which is preferably a dry electrostatic filter, at a temperature of approximately 150°C and cooled on leaving the latter to approximately 55 °C prior to being stored.

11. Installation according to any one of the preceding claims, characterized in that a three- way valve (21) is located between the filtering device (17) and the storage device (20).

12. Installation according to any one of the preceding claims, characterized in that the drying fluid (32) heated in exchanger (14) is admitted into a crusher-dryer (33), which pulverizes the crude fuel for supplying nozzle (4), a fraction (30) of the vapour from the superheater being used for the conveying of the pulverized fuel, the complimentary vapour fraction (28) from superheater (11) driving at least one compressor of a power station (29), which on the one hand supplies nozzle (4) with fuel oxygen (6) for the gasification of the coal and on the other hand supplies the heat exchanger (14) with nitrogen (31) used as the drying fluid.

## Patentansprüche

1. Einrichtung zur Vergasung von pulverförmigem festem Brennstoff, der Art mit einem Flüssigmetallbad-Vergasungsreaktor (1), welcher mit wenigstens einer Lanze (4) zum Einführen des pulverförmigen festen Brennstoffes und eines Brenngases in ihn und einer Abzugsöffnung (8) für die erzeugten Gase versehen ist, dadurch gekennzeichnet, daß sie, angeordnet in Reihe ausgehend von der Ausgangsöffnung (8) des Reaktors und von den den Reaktor verlassenden Gasen in Reihe durchlaufen, umfaßt : einen einen Kessel bildenden Schacht (9), einen aus dem Kessel gespeisten Dampfüberhitzer (11), einen Entstauber (13), Mittel (70) zum Einblasen von Zinkdampf oder Dampf seiner Oxide in Form von Aerosolen in das dem Reaktor entstammende Gas an einer Stelle zwischen dem Ausgang des Überhitzers (11) und dem Eingang des Entstaubers (13), einen Wärmetauscher (14) zum Aufwärmen eines Trocknungsfluids, einen Konditionierturm (16), wobei die vorstehenden Elemente (9, 11, 13, 14, 16) untereinander so verbunden sind, daß sie einen thermischen Kühlzyklus bestimmen, der für eine ausgedehnte Entschwefelung des erzeugten Brennstoffgases optimal ist, eine Filtervorrichtung (17) und eine Gasspeichervorrichtung (20), wobei der vom Überhitzer (11) gelieferte Dampf und das den Vorwärmer (14) verlassende Trocknungsfluid in der Einrichtung insbesondere für die Vorbereitung und die Zufuhr des an den Reaktor (1) gelieferten Brennstoffes und Sauerstoffträgers verwendet werden.

2. Einrichtung nach Anspruch 1, dadurch gekennzeichnet, daß der Schacht (9) in Richtung der Strömung der Gase einen eine Abzugshaube bildenden kegelstrumpfförmigen Direktstrahlungskessel (9A), eine aufsteigende Doppelmantelleitung (10A) und eine absteigende Doppelmantelleitung (10B) umfaßt.

3. Einrichtung nach Anspruch 2, dadurch gekennzeichnet, daß die Doppelmantelleitungen (10 A, 10 B) auch mindestens einen der Speisung des Überhitzers (11) dienenden Kessel bilden.

4. Einrichtung nach einem der Ansprüche 1 bis 3, dadurch gekennzeichnet, daß das erzeugte Brennstoffgas bei ungefähr 1 500 °C im Reaktor (1) entnommen und auf eine Temperatur von ungefähr 1 450 °C am Ausgang des Kessel (9A) abgekühlt wird.

5. Einrichtung nach irgendeinem der Ansprüche 2 bis 4, dadurch gekennzeichnet, daß das Brennstoffgas in den Doppelmantelleitungen (10 A und 10 B) bis auf eine Temperatur von ungefähr 730 °C bis 750 °C abgekühlt wird.

6. Einrichtung nach irgendeinem der vorstehenden Ansprüche dadurch gekennzeichnet, daß das Brennstoffgas im Überhitzer (11) bis auf eine Temperatur von ungefähr 620°C abgekühlt wirdn während der Dampf auf eine Temperatur von ungefähr 400 °C überhitzt wird.

7. Einrichtung nach irgendeinem der vorstehenden Ansprüche, dadurch gekennzeichnet, daß das Brennstoffgas im Entstauber (13) bis auf eine Temperatur von ungefähr 600 °C abgekühlt wird.

8. Einrichtung nach irgendeinem der vorstehenden Ansprüche, dadurch gekennzeichnet, daß das Brennstoffgas im Tauscher (14) auf eine Temperatur von ungefähr 380 °C abgekühlt wird, während das Trocknungsfluid auf eine Temperatur von ungefähr 355 °C bis 360 °C erwärmt wird.

9. Einrichtung nach irgendeinem der vorstehenden Ansprüche, dadurch gekennzeichnet, daß das Brennstoffgas im Konditionierturm (16) bei einer Temperatur zwischen 350°C und 150°C, welches die Entnahmetemperatur am Fuß des Turms ist, behandelt wird.

10. Einrichtung nach irgendeinem der vorstehenden Ansprüche, dadurch gekennzeichnet, daß das Brennstoffgas in der Filtervorrichtung, welche vorzugsweise ein Trockenelektrofilter ist, bei einer Temperatur von ungefähr 150 °C behandelt und am Ausgang. des letzteren auf ungefähr 55 °C abgekühlt wird, bevor es gespeichert wird.

11. Einrichtung nach irgendeinem der vorstehenden Ansprüche, dadurch gekennzeichnet, daß zwischen der Filtervorrichtung (17) und der Speichervorrichtung (20) ein Dreiwegeventil (21) angeordnet ist.

12. Einrichtung nach irgendeinem der vorstehenden Ansprüche, dadurch gekennzeichnet, daß das im Tauscher (14) aufgewärmte Trocknungsfluid (32) in eine Trocknungsmühle (33) eingelassen wird, welche den für die Speisung der Lanze (4) bestimmten Rohbrennstoff pulverisiert, wobei ein Bruchteil (30) des vom Überhitzer abgehenden Dampfes für den Transport des pulverförmigen Brennstoffes verwendet wird, wobei der komplementäre Bruchteil (28) des vom Überhitzer (11) abgehenden Dampfes wenigstens einen Kompressor einer Zentrale (29) antreibt, die einerseits die Lanze (4) mit für die Vergasung der Kohle bestimmtem die Verbrennung bewirkendem Sauerstoff (6) speist und andererseits den Wärmetauscher (14) mit als Trocknungsfluid verwendetem Stickstoff (31) speist.
